# EUROPÄISCHE PATENTSCHRIFT

(11) **EP 1 193 810 B1**
(45) Veröffentlichungstag und Bekanntmachung des Hinweises auf die Patenterteilung: **26.11.2003**
(21) Anmeldenummer: 01123130.5
(22) Anmeldetag: 27.09.2001
(51) Int. Cl.: H01R 13/646

(54) **Vorrichtung mit einer über eine Steckverbindungsvorrichtung an eine elektronische Schaltungseinrichtung angeschlossenen internen Antenne**
Apparatus with an electronic switching device coupled to an internal antenna through a connector
Appareil avec un dispositif de connexion reliant un commutateur électronique à une antenne intérieure

(30) Priorität: 28.09.2000 DE 10048074
(43) Veröffentlichungstag der Anmeldung: 03.04.2002
(73) Patentinhaber: IMS Connector Systems GmbH, 79843 Löffingen (DE)
(72) Erfinder: Rombach, Volker, 78120 Furtwangen (DE); Michelmann, Folke, 78166 Donaueschingen (DE)
(74) Vertreter: Patentanwälte Westphal, Mussgnug & Partner

(56) Entgegenhaltungen:
- EP-A- 1 037 333
- DE-U- 9 215 031
- US-A- 3 946 390
- US-A- 4 286 335
- US-A- 5 562 464

## Beschreibung

Vorrichtung mit einer über eine Steckverbindungsvorrichtung an eine elektronische Schaltungseinrichtung angeschlossenen internen Antenne

Die Erfindung betrifft eine Vorrichtung mit einer über eine Steckverbindungsvorrichtung an eine elektronische Schaltungseinrichtung angeschlossenen internen Antenne und verschiebbaren Teilen innerhalb der Steckverbindungsvorrichtung, um beim Aufstecken eines Gegensteckverbinders auf die Steckverbindungsvorrichtung eine externe Antenne an die elektronische Schaltungseinrichtung anzuschließen und die interne Antenne abzukoppeln, wobei die Steckverbindungsvorrichtung ein Innenkontaktteil und ein um das Innenkontaktteil koaxial angeordnetes Außenkontaktteil aufweist.

Derartige Vorrichtungen werden z.B. in schnurlose Funktelefone eingebaut, um das Funktelefon mit der im Funktelefon eingebauten Antenne, z.B. eine Stab- oder Planarantenne, zu betreiben oder an eine externe Antenne, beispielsweise eine Autoantenne, anschließen zu können. Bei Anschluß einer externen Antenne ist die im Funktelefon eingebaute Antenne vom Eingang des Funktelefons zu trennen.

In US 4,286,335 das als nächst liegender Stand der Technik angesehen wird ist ein Funktelefon mit einer Steckverbindungsvorrichtung beschrieben, an welche die Stabantenne des Funktelefons angeschlossen ist. Die Steckverbindungsvorrichtung ist so gestaltet, daß bei Anschluß einer externen Antenne die Stabantenne des Funktelefons von der Steckverbindungsvorrichtung getrennt wird. Diese bekannte Steckverbindungsvorrichtung weist jedoch den Nachteil auf, daß bei angeschlossener externer Antenne die Stabantenne des Funktelefons nicht auf Masse liegt.

Es ist daher Aufgabe der Erfindung, eine Steckverbindungsvorrichtung, an die eine erste Antenne, z.B. eine Stab- oder eine Planarantenne, angeschlossen ist, so zu gestalten, daß bei Anschluß einer zweiten Antenne die erste Antenne auf Masse gelegt wird und das Signal der zweiten Antenne koaxial und verlustarm durchgeführt wird.

Die Erfindung löst diese Aufgabe dadurch, daß im gesteckten Zustand der Steckverbindungsvorrichtung das Innenkontaktteil und das Außenkontaktteil elektrisch leitend aneinander liegen, daß ein Signalanschluß der internen Antenne an das Außenkontaktteil angeschlossen ist und daß bei eingestecktem Gegensteckverbinder die elektrische Verbindung zwischen dem Innenkontaktteil und dem Außenkontaktteil gelöst ist.

Die erfindungsgemäße Steckverbindungsvorrichtung ist im Wesentlichen aus einem Innenkontaktteil, einem koaxial zum Innenkontaktteil angeordneten Außenkontaktteil und verschiebbaren Teilen aufgebaut. Bei nicht auf die Steckverbindungsvorrichtung aufgestecktem Gegensteckverbinder ist das Außenkontaktteil, an das die interne Antenne, z.B. eine Planarantenne eines Funktelefons, angeschlossen ist, elektrisch mit dem Innenkontaktteil verbunden.

Bei aufgestecktem Gegensteckverbinder ist dagegen die elektrische Verbindung zwischen dem Außenkontaktteil und dem Innenkontaktteil gelöst.

Vorzugsweise sind ein erstes und ein zweites Außenkontaktteil vorgesehen. Die interne Antenne ist an das erste Außenkontaktteil angeschlossen, das bei nicht aufgestecktem Gegensteckverbinder über ein Schiebeteil mit dem Innenkontaktteil elektrisch verbunden, jedoch elektrisch vom zweiten Außenkontaktteil getrennt ist. Bei eingestecktem Gegensteckverbinder ist das erste Außenkontaktteil vom Innenkontaktteil, das vorzugsweise aus zwei gegeneinander verschiebbaren Teilen aufgebaut ist, getrennt und über das Schiebeteil elektrisch mit dem zweiten Außenkontaktteil verbunden.

Die Erfindung wird nun anhand des in den Figuren gezeigten Ausführungsbeispieles und dessen Einzelteilen beschrieben und erläutert.

In der Zeichnung zeigen:
- Figur 1: ein Ausführungsbeispiel einer Steckverbindungsvorrichtung in perspektivischer Ansicht,
- Figur 2: einen Längsschnitt durch das Ausführungsbeispiel einer Steckverbindungsvorrichtung mit einer angeschlossenen Planarantenne,
- Figur 3: das Gehäuse der Steckverbindungsvorrichtung in perspektivischer Ansicht,
- Figur 4: die Kontakthülse der Steckverbindungsvorrichtung in perspektivischer Ansicht,
- Figur 5: die Buchse der Steckverbindungsvorrichtung in perspektivischer Ansicht,
- Figur 6: die Schiebehülse der Steckverbindungsvorrichtung in perspektivischer Ansicht,
- Figur 7: die Schraubenfederhülse der Steckverbindungsvorrichtung in perspektivischer Ansicht,
- Figur 8: den Kontaktzylinder der Steckverbindungsvorrichtung in perspektivischer Ansicht,
- Figur 9: eine Seitenansicht des Kontaktkolbens der Steckverbindungsvorrichtung,
- Figur 10: einen Längsschnitt durch den Kontaktkolben,
- Figur 11: die Schraubenfeder der Steckverbindungsvorrichtung,
- Figur 12: den Antennenträger in perspektivischer Ansicht,
- Figur 13: den Antennenträger mit eingebauter Massekontaktfeder und eingebauter Steckverbindungsvorrichtung in perspektivischer Ansicht,
- Figur 14: die Massekontaktfeder in perspektivischer Ansicht und
- Figur 15: die Planarantenne in Draufsicht.

In der Figur 2 ist ein Längsschnitt eines Ausführungsbeispieles der erfindungsgemäßen Steckverbindungsvorrichtung mit einer angeschlossenen Planarantenne gezeigt.

Das obere Ende eines aus einem nicht leitenden Werkstoff hergestellten Gehäuses 3 ist mit einer aus einem leitenden Werkstoff hergestellten Buchse 4 abgeschlossen, während das untere Ende des Gehäuses 3 mit einer ebenfalls aus einem leitenden Werkstoff hergestellten Kontakthülse 5 abgeschlossen ist. In der Buchse 4 sitzt eine aus einem elektrisch leitenden Werkstoff hergestellt Schiebehülse 6 mit einem Tellerrand 7, der auf dem im Gehäuse 3 liegenden Ende der Buchse 4 aufliegt. Zwischen dem Tellerrand 7 und der inneren Stirnseite 8 der Kontakthülse 5 sitzt eine Schraubenfederhülse 9, die aus einem elektrisch nicht leitenden Werkstoff hergestellt ist. Die Schraubenfederhülse 9, die sich an der inneren Stirnseite 23 der Kontakthülse 5 abstützt, drückt den Tellerrand 7 der Schiebehülse 6 gegen die Buchse 4. Gleichzeitig kann die Schraubenfederhülse 9 die Kontakthülse 5 z.B. gegen einen Massekontakt einer Leiterplatte drücken. Im Innern der Schraubenfederhülse 9 sind ein Kontaktzylinder 10 mit einem aus der Schiebehülse 6 ragenden Kontaktstift 11 und ein Kontaktkolben 12 mit einem aus der Kontakthülse 5 ragenden Kontaktstift 13 geführt. Der Kontaktkolben 12 ist im Kontaktzylinder 10 geführt. Eine im Kontaktzylinder 10 angeordnete Schraubenfeder 14 drückt einerseits den Kontaktzylinder 10 gegen die Schiebehülse 6 und den Kontaktkolben 12 gegen die innere Stirnseite 8 der Schraubenfederhülse 9. Eine Planarantenne 1 ist an die Buchse 4 z.B. durch Verlöten oder Vernieten angeschlossen.

Das Außenkontaktteil besteht aus der Buchse 4 und der Kontakthülse 5. Der Kontaktzylinder 10 und der Kontaktkolben 12 bilden das Innenkontaktteil. Die Schiebehülse 6 stellt ein verschiebbares Teil dar.

Bei dem in der Figur 2 gezeigten Zustand der Steckverbindungsvorrichtung ist die Planarantenne 1 elektrisch über die Buchse 4, die Schiebehülse 6 und den Kontaktzylinder 10 mit dem Kontaktkolben 12 verbunden, an dessen Kontaktstift 13 der Eingang des Funktelefons angeschlossen ist. Die Kontakthülse 5 liegt auf Masse und ist elektrisch von der Buchse 4 isoliert. Bei einem in die Buchse 4 eingesteckten Koaxialstecker mit einem Innenleiter und einem Außenleiter wird die Schiebehülse 6 vom Außenleiter des Koaxialsteckers entgegen der Federdruckkraft der Schraubenfederhülse 9 gegen die Kontakthülse 5 gedrückt, während gleichzeitig der Innenleiter des Koaxialsteckers den Kontaktzylinder 10 nach unten drückt und von der Schiebehülse 6 trennt. In diesem Zustand ist der Innenleiter des Koaxialsteckers über den Kontaktstift des Kontaktzylinders mit dem Kontaktstift 13 des Kontaktkolbens 12 verbunden. Die Abmessungen des Gehäuses 3, der Buchse 4, der Schiebehülse 6, des Kontaktzylinders 10, des Kontaktkolbens 12 und der Kontakthülse 5 sind nun so bemessen, daß bei einem in die Buchse 4 eingesteckten Koaxialstecker einerseits der Tellerrand 7 der Schiebehülse 6 auf der Kontakthülse 5 aufliegt und andererseits die Schiebehülse 6 aber noch von der Buchse 4 geführt ist, so dass nun eine koaxiale elektrische Verbindung von der Buchse 4 über die Schiebehülse 6 zur Kontakthülse 5 besteht. Durch diese zylinderförmige elektrische Verbindung sind der Kontaktzylinder 10 und der Kontaktkolben 12 HF-dicht abgeschirmt. Gleichzeitig ist die Planarantenne 1, die an die Buchse 4 angeschlossen ist, über die Schiebehülse 6 mit der Kontakthülse 5 verbunden und liegt daher auf Masse. In diesem Zustand ist das Funktelefon mittels des Koaxialsteckers an eine externe Antenne, z.B. eine Fahrzeugantenne angeschlossen, während gleichzeitig die interne Antenne des Funktelefons - die Pla-narantenne - auf Masse liegt. Nach dem Ziehen des Koaxialsteckers drückt die Schraubenfederhülse 9 die Schiebehülse 6 wieder nach oben gegen die Buchse 4, so dass nun wieder eine elektrische Verbindung von der Planarantenne 1 über die Buchse 4, die Schiebehülse 6 und den Kontaktzylinder 10 zum Kontaktkolben 12 führt. Gleichzeitig sind die Buchse 4 und die Kontakthülse 5 wieder elektrisch voneinander getrennt.

Bei der Erfindung wird daher beim Anschließen einer externen Antenne mittels eines Koaxialsteckers automatisch die interne Antenne des Funktelefons auf Masse gelegt.

In der Figur 3 ist das aus einem nicht leitenden Werkstoff hergestellte Gehäuse 3 der Steckverbindungsvorrichtung in perspektivischer Ansicht gezeigt.

In der Figur 4 ist die aus einem elektrisch leitenden Werkstoff hergestellte Kontakthülse 5 in perspektivischer Ansicht gezeigt.

In Figur 5 ist die ebenfalls aus einem elektrisch leitenden Werkstoff hergestellte Buchse 4 in perspektivischer Ansicht abgebildet.

In Figur 6 ist die ebenfalls aus einem elektrisch leitenden Werkstoff hergestellte Schiebehülse 6 mit dem Tellerrand 7 in perspektivischer Ansicht abgebildet.

In Figur 7 ist die Schraubenfederhülse 9, die aus einem elektrisch nicht leitenden Werkstoff hergestellt ist, in perspektivischer Ansicht abgebildet.

Figur 8 zeigt eine perspektivische Ansicht des aus einem elektrisch leitenden Werkstoff hergestellten Kontaktzylinders 10 mit dem Kontaktstift 11.

Figur 9 zeigt eine Seitenansicht des ebenfalls aus einem elektrisch leitenden Werkstoff hergestellten Kontaktkolbens 12 mit dem Kontaktstift 13.

In Figur 10 ist ein Längsschnitt durch den Kontaktkolben 12 mit dem Kontaktstift 13 gezeigt.

In Figur 11 ist die Schraubenfeder 14 in perspektivischer Ansicht zu sehen.

In der Figur 12 ist ein Antennenträger 15 zur Aufnahme der Planarantenne in perspektivischer Ansicht dargestellt. Am Antennenträger 15 sind eine Öffnung 16 zur Befestigung des Gehäuses der Steckverbindungsvorrichtung, ein Spalt 19 zur Aufnahme einer Massekontaktfeder sowie zwei Schnapphaken 20 zur Befestigung des Antennenträgers 15 im Funktelefon vorgesehen.

In der Figur 13 ist der Antennenträger 15 mit eingebauter Steckverbindungsvorrichtung 3 und eingebauter Massekontaktfeder 18 in perspektivischer Darstellung abgebildet.

In der Figur 14 ist die Massekontaktfeder 18 in perspektivischer Darstellung gezeigt, die im Wesentlichen ein nahezu rechtwinklig gebogenes Band darstellt, an dessen einem Ende zwei zapfenförmige Fortsätze 21 eingearbeitet sind. Die Massekontaktfeder 18 verbindet den Masseanschluß der Planarantenne mit einem definierten Massepunkt des Funktelefons.

Schließlich ist in der Figur 15 die Planarantenne 1 in Draufsicht abgebildet.

Die Planarantenne 1 ist im Wesentlichen eine rechteckförmige Platte mit einem Anschluß 22 zum Anschließen der Hülse 4 und einem Masseanschluß 17, an den die zapfenförmigen Fortsätze 21 der Massekontaktfeder 18 angeschlossen sind.

Die Erfindung ist insbesondere für den Einbau in ein schnurloses Funktelefon geeignet, an das eine externe Antenne, z.B. eine Fahrzeugantenne, anschließbar ist. Bei angeschlossener externer Antenne wird automatisch die interne Antenne des Funktelefons auf Masse gelegt.

### Bezugszeichenliste

- 1: Planarantenne
- 2: Steckverbindungsvorrichtung
- 3: Gehäuse
- 4: Buchse
- 5: Kontakthülse
- 6: Schiebehülse
- 7: Tellerrand der Schiebehülse
- 8: innere Stirnseite der Schraubenfederhülse
- 9: Schraubenfederhülse
- 10: Kontaktzylinder
- 11: Kontaktstift
- 12: Kontaktkolben
- 13: Kontaktstift
- 14: Schraubenfeder
- 15: Antennenträger
- 16: Öffnung
- 17: Massekontaktpunkt
- 18: Massekontaktfeder
- 19: Spalt
- 20: Schnapphaken
- 21: zapfenartiger Fortsatz
- 22: Anschluß für Hülse 4
- 23: innere Stirnseite der Kontakthülse

## Patentansprüche

1. Vorrichtung mit einer über eine Steckverbindungsvorrichtung (2) an eine elektronische Schaltungseinrichtung angeschlossenen internen Antenne (1) und verschiebbaren Teilen (6, 10, 12) innerhalb der Steckverbindungsvorrichtung (2), um beim Aufstecken eines Gegensteckverbinders auf die Steckverbindungsvorrichtung (2) eine externe Antenne an die elektronische Schaltungseinrichtung anzuschließen und die interne Antenne (1) abzukoppeln, wobei die Steckverbindungsvorrichtung (2) ein Innenkontaktteil (10, 12) und ein um das Innenkontaktteil (10, 12) koaxial angeordnetes Außenkontaktteil (4, 5) aufweist, **dadurch gekennzeichnet, daß** im nicht gesteckten Zustand der Steckverbindungsvorrichtung (2) das Innenkontaktteil (10, 12) und das Außenkontaktteil (4) elektrisch leitend aneinander liegen, daß ein Signalanschluß der internen Antenne (1) an das Außenkontaktteil (4) angeschlossen ist und daß beim Aufsetzen des Gegensteckverbinders die elektrische Verbindung zwischen dem Innenkontaktteil (4) und dem Außenkontaktteil (10, 12) gelöst ist.

2. Vorrichtung nach Anspruch 1, **dadurch gekennzeichnet, daß** um das Innenkontaktteil (10, 12) koaxial ein erstes und ein zweites Außenkontaktteil (4, 5) angeordnet sind, daß die interne Antenne (1) an das erste Außenkontaktteil (4) angeschlossen ist, daß bei nicht eingestecktem Gegensteckverbinder das erste Außenkontaktteil (4) elektrisch mit dem Innenkontaktteil (10) verbunden ist, aber vom zweiten Außenkontaktteil (5) getrennt ist, während bei eingestecktem Gegensteckverbinder das erste Außenkontaktteil (4) elektrisch vom Innenkontaktteil (10) getrennt, aber elektrisch mit dem zweiten Außenkontaktteil (5) verbunden ist.

3. Vorrichtung nach Anspruch 2, **dadurch gekennzeichnet, daß** das erste und das zweite Außenkontaktteil (4, 5) sowie das erste Außenkontaktteil (4) und das Innenkontaktteil (10) mittels eines der verschiebbaren Teile (6) miteinander verbindbar und voneinander trennbar sind.

4. Vorrichtung nach Anspruch 1, 2 oder 3, **dadurch gekennzeichnet, daß** das Innenkontaktteil aus zwei ineinander verschiebbaren Teilen (10, 12) aufgebaut ist.

5. Vorrichtung nach Anspruch 2, 3 oder 4, **dadurch gekennzeichnet, daß** die Steckverbindungsvorrichtung (2) aus einem elektrisch isolierenden hülsenförmigen Gehäuse (3) aufgebaut ist, dessen erstes Ende mit einer elektrisch leitenden Buchse (4) und dessen zweites Ende mit einer elektrisch leitenden Kontakthülse (5) verschlossen ist, daß im Innern des Gehäuses (3) in der Buchse (4) eine elektrisch leitende Schiebehülse (6) mit einem Tellerrand (7) geführt ist, der auf dem im Gehäuse (3) befindlichen Ende der Buchse (4) aufliegt, daß zwischen dem Tellerrand (7) der Schiebehülse (6) und der inneren Stirnseite (23) der Kontakthülse (5) eine Schraubenfederhülse (9) aus elektrisch isolierendem Werkstoff angeordnet ist, deren Federkraft den Tellerrand (7) der Schiebehülse (6) gegen die Buchse (4) drückt, daß im Innern der Schraubenfederhülse (9) ein Kontaktzylinder (10) mit einem Kontaktstift (11) und ein Kontaktkolben (12) mit einem Kontaktstift (13) geführt sind, daß der Kontaktkolben (12) im Kontaktzylinder (10) geführt ist, daß im Innern des Kontaktzylinders (10) eine am Ende des Kontaktzylinders (10) und am Ende des Kontaktkolbens (12) anliegende Schraubenfeder (14) sitzt, die einerseits den Kontaktzylinder (10) gegen die Schiebehülse (6) und andererseits den Kontaktkolben (12) gegen die innere Stirnseite (8) der Schraubenfederhülse (9) drückt, daß die interne Antenne (1) elektrisch an die Buchse (4) angeschlossen ist, daß die Abmessungen des Gehäuses (3), der Buchse (4), der Schiebehülse (6), der Kontakthülse (5), der Schraubenfederhülse (9), des Kontaktzylinders (10) und des Kontaktkolbens (12) so bemessen sind, daß bei in die Buchse (4) eingestecktem Gegensteckverbinder mit Innen- und Außenleiter die Schiebehülse (6) einerseits mit ihrem Tellerrand (7) auf der Kontakthülse (5) aufliegt, andererseits aber noch in der Buchse (4) geführt ist und daß der Kontaktzylinder (10) von der Schiebehülse (6) getrennt ist, so dass eine erste elektrische Verbindung vom Kontaktstift (11) des Kontaktzylinders (10) zum Kontaktstift (13) des Kontaktkolbens (12) und eine zweite koaxiale elektrische Verbindung von der Buchse (4) über die Schiebehülse (6) zur Kontakthülse (5) besteht.

6. Vorrichtung nach Anspruch 5, **dadurch gekennzeichnet, daß** die Schraubenfederhülse (9) die Kontakthülse (5) gegen den Massekontakt einer Leiterplatte drückt.

7. Vorrichtung nach Anspruch 5 oder 6, **dadurch gekennzeichnet, daß** die interne Antenne als Planarantenne (1) ausgeführt ist.

8. Vorrichtung nach Anspruch 7, **dadurch gekennzeichnet, daß** die Planarantenne (1) auf einem Antennenträger (15) liegt, der eine Öffnung (16) aufweist, in welcher das Gehäuse (3) der Steckverbindungsvorrichtung (2) befestigt ist.

9. Vorrichtung nach Anspruch 7 oder 8, **dadurch gekennzeichnet, daß** die.Planarantenne (1) mit der Buchse (4) der Steckverbindungsvorrichtung (2) verlötet oder vernietet ist.

10. Vorrichtung nach Anspruch 7, 8 oder 9, **dadurch gekennzeichnet, daß** der Masseanschluß (17) der Planarantenne (1) über eine Massekontaktfeder (18), die von einem Spalt (19) des Antennenträgers (15) gehalten ist, mit Masse verbindbar ist.

11. Vorrichtung nach einem der vorangehenden Ansprüche, **dadurch gekennzeichnet, daß** am Antennenträger (15) mindestens zwei Schnapphaken (20) vorgesehen sind.

12. Vorrichtung nach einem der vorangehenden Ansprüche, **dadurch gekennzeichnet, daß** der Antennenträger (15) mit der Planarantenne (1) und der Steckverbindungsvorrichtung (2) in ein schnurloses Telefon eingebaut ist.

13. Vorrichtung nach Anspruch 12, **dadurch gekennzeichnet, daß** in die Buchse (4) der Steckverbindungsvorrichtung (2) der Koaxialstecker einer Fahrzeugantenne einsteckbar ist.

## Claims

1. An apparatus having an internal antenna (1) connected to an electronic switching device via a plug-in connection device (2) and displaceable parts (6, 10, 12) inside the plug-in connection device (2) so as to connect an external antenna to the electronic switching device and to disconnect the internal antenna (1) when a mating plug-in connector is placed on the plug-in connection device (2), the plug-in connection device (2) comprising an inner contact part (10, 12) and an outer contact part (4, 5) disposed coaxially around the inner contact part (10, 12), **characterised in that** in the non-plugged-in state of the plug-in connection device (2) the inner contact part (10, 12) and the outer contact part (4) are contiguous with one another in an electrically conductive manner,
**in that** a signal connection of the internal antenna (1) is connected to the outer contact part (4)
and **in that** when the mating plug-in connector is in place, the electric connection between the inner contact part (4) and the outer contact part (10, 12) is released.

2. An apparatus according to Claim 1,
**characterised in that** a first and a second outer contact
part (4, 5) are disposed coaxially around the inner contact part (10, 12),
**in that** the internal antenna (1) is connected to the first outer contact part (4),
**in that** when the mating plug-in connector is not inserted, the first outer contact part (4) is electrically connected to the inner contact part (10), but is separated from the second outer contact part (5), whereas the first outer contact part (4) is electrically separated from the inner contact part (10), but is electrically connected to the second outer contact part (5) when the mating connector is inserted.

3. Apparatus according to Claim 2,
**characterised in that** the first and the second outer contact parts (4, 5) as well as the first outer contact part (4) and the inner contact part (10) can be connected to one another and separated from one another by means of one of the displaceable parts (6).

4. An apparatus according to Claim 1, 2 or 3,
**characterised in that** the inner contact part is constructed from two parts (10, 12) which can be moved inside each other.

5. An apparatus according to Claim 2, 3 or 4,
**characterised in that** the plug-in connection device (2) is constructed from an electrically insulating sleeve-shaped housing (3), the first end of which is closed with an electrically conductive bushing (4) and the second end of which is closed with an electrically conductive contact sleeve (5),
**in that** guided in the interior of the housing (3) in the bushing (4) is an electrically conductive sliding sleeve (6) with a plate edge (7), which lies on the end of the bushing (4) situated in the housing (3),
**in that** a helical spring sleeve (9) made from an electrically insulating material, the spring force of which presses the plate edge (7) of the sliding sleeve (6) against the bushing (4), is disposed between the plate edge (7) of the sliding sleeve (6) and the inner end face (23) of the contact sleeve (5),
**in that** a contact cylinder (10) having a contact pin (11) and a contact plunger (12) having a contact pin (13) are guided in the interior of the helical spring sleeve (9),
**in that** the contact plunger (12) is guided in the contact cylinder (10),
**in that** seated in the interior of the of the contact cylinder (10) is a helical spring (14) adjacent to the end of the contact cylinder (10) and to the end of the contact plunger (12), and which firstly presses the contact cylinder (10) against the sliding sleeve (6) and secondly presses the contact plunger (12) against the inner end (8) of the helical spring sleeve (9),
**in that** the internal antenna (1) is electrically connected to the bushing (4),
**in that** the dimensions of the housing (3), the bushing (4), the sliding sleeve (6), the contact sleeve (5), the helical spring sleeve (9), the contact cylinder (10) and the contact plunger (12) are such that the sliding sleeve (6) firstly lies with its plate edge (7) on the contact sleeve (5), but secondly is still guided in the bushing (4) when the mating plug-in connector with inner and outer conductors is inserted into the bushing (4),
**and in that** the contact cylinder (10) is separated from the sliding sleeve (6) so that there is a first electrical connection from the contact pin (11) of the contact cylinder (10) to the contact pin (13) of the contact plunger (12) and a second coaxial electrical connection from the bushing (4) via the sliding sleeve (6) to the contact sleeve (5).

6. An apparatus according to Claim 5,
**characterised in that** the helical spring sleeve (9) presses
the contact sleeve (5) against the earth contact of a printed circuit board.

7. An apparatus according to Claim 5 or 6,
**characterised in that** the internal antenna is designed as a planar antenna (1).

8. An apparatus according to Claim 7,
**characterised in that** the planar antenna (1) lies on an
antenna support (15) comprising an aperture (16) in which the housing (3) of the plug-in connection device (2) is fixed.

9. An apparatus according to Claim 7 or 8,
**characterised in that** the planar antenna (1) is soldered or riveted to the bushing (4) of the plug-in connection device (2).

10. An apparatus according to Claim 7, 8 or 9,
**characterised in that** the earth connection (17) of the planar antenna (1) can be connected to earth via an earth contact spring (18) which is held by a gap (19) of the antenna support (15).

11. An apparatus according to one of the preceding Claims,
**characterised in that** at least two snap-on hooks (20) are provided on the antenna support (15).

12. An apparatus according to one of the preceding Claims,
**characterised in that** the antenna support (15) is fitted with the planar antenna (1) and the plug-in connection device (2) into a cordless telephone.

13. An apparatus according to Claim 12,
**characterised in that** the coaxial plug of a vehicle antenna can be inserted into the bushing (4) of the plug-in connection device (2).

## Revendications

1. Appareil équipé d'une antenne interne (1) reliée, par un appareil de connexion par fiche (2), à un dispositif de commutation électronique, et de pièces coulissantes (6, 10, 12) à l'intérieur de l'appareil de connexion par fiche (2), destiné à connecter, lors de l'enfichage d'un connecteur à fiche contraire sur l'appareil de connexion par fiche (2), une antenne externe sur le dispositif de commutation électronique et à désaccoupler l'antenne interne (1), l'appareil de connexion par fiche (2) présentant une pièce de contact intérieur (10, 12) et une pièce de contact extérieur (4, 5) agencée de manière coaxiale autour de la pièce de contact intérieur (10, 12),
**caractérisé en ce qu'**
à l'état non enfiché de l'appareil de connexion par fiche (2), la pièce de contact intérieur (10, 12) et la pièce de contact extérieur (4) sont situées l'une à côté de l'autre et sont électro-conductrices ; une connexion par signal de l'antenne interne (1) est connectée à la pièce de contact extérieur (4) et la mise en place du connecteur à fiche contraire déclenche la connexion électrique entre la pièce de contact intérieur (4) et la pièce de contact extérieur (10, 12).

2. Appareil selon la revendication 1,
**caractérisé en ce qu'**
une première et une deuxième pièce de contact extérieur (4, 5) sont disposées autour de la pièce de contact intérieur (10, 12) de manière coaxiale, l'antenne interne (1) est reliée à la première pièce de contact extérieur (4), et lorsque le connecteur à fiche contraire n'est pas enfiché, la première pièce de contact extérieur (4) est connectée de manière électrique à la pièce de contact intérieur (10), mais est séparée de la deuxième pièce de contact extérieur (5), tandis que, lorsque le connecteur à fiche contraire est enfiché, la première pièce de contact extérieur (4) est isolée électriquement de la pièce de contact intérieur (10), mais est connectée de manière électrique à la deuxième pièce de contact extérieur (5).

3. Appareil selon la revendication 2,
**caractérisé en ce que**
la première et la deuxième pièce de contact extérieur (4, 5), ainsi que la première pièce de contact extérieur (4) et la pièce de contact intérieur (10) peuvent être raccordées l'une à l'autre et séparées l'une de l'autre au moyen d'une des pièces coulissantes (6).

4. Appareil selon la revendication 1, 2 ou 3,
**caractérisé en ce que**
la pièce de contact intérieur est constituée de deux pièces coulissant l'une dans l'autre (10, 12).

5. Appareil selon la revendication 2, 3 ou 4,
**caractérisé en ce que**
- l'appareil de connexion par fiche (2) est constitué d'un boîtier (3) en forme de gaine isolant électriquement, dont la première extrémité est fermée au moyen d'une prise femelle électroconductrice (4) et dont la deuxième extrémité est fermée par un corps de contact (5) électroconducteur,
- à l'intérieur du boîtier (3), dans la prise femelle (4), est conduite une cosse coulissante (6) électroconductrice avec un bord arrondi (7) situé sur l'extrémité de la prise femelle (4) se trouvant dans le boîtier (3),
- entre le bord arrondi (7) de la cosse coulissante (6) et le côté frontal intérieur (23) du corps de contact (5) est agencée une cosse à ressort hélicoïdal (9) en matériau isolant électriquement dont l'effet de ressort pousse le bord arrondi (7) de la cosse coulissante (6) contre la prise femelle (4);
- à l'intérieur de la cosse à ressort hélicoïdal (9) est conduit un cylindre de contact (10) avec une fiche de contact ( 11) et un piston à contact (12) avec fiche de contact (13),
- le piston à contact (12) est conduit dans le cylindre de contact (10),
- à l'intérieur du cylindre de contact (10) se trouve un ressort hélicoïdal (14) qui jouxte l'extrémité du cylindre de contact (10) et l'extrémité du piston à contact (12) qui pousse d'une part le cylindre de contact (10) contre la cosse coulissante (6) et d'autre part le piston à contact (12) contre le côté frontal intérieur (8) de la cosse à ressort hélicoïdal (9), que l'antenne interne (1) est électriquement connectée à la prise femelle (4),
- les dimensions du boîtier (3), de la prise femelle (4), de la cosse coulissante (6), du corps de contact (5), de la cosse à ressort hélicoïdal (9), du cylindre de contact (10) et du piston à contact (12) sont conçues de telle manière que, lorsque le connecteur à fiche contraire est enfiché dans la prise femelle (4) avec conducteurs intérieur et extérieur, la cosse coulissante (6) est située d'une part avec son bord arrondi (7) sur le corps de contact (5), mais est cependant d'autre part conduite dans la prise femelle (4) et
- le cylindre de contact (10) est séparé de la cosse coulissante (6), de telle sorte qu'on obtient un premier raccord électrique de la fiche de contact (11) du cylindre de contact (10) vers la fiche de contact (13) du piston à contact (12) et un deuxième raccord électrique coaxial de la prise femelle (4) par le biais de la cosse coulissante (6) vers le corps de contact (5).

6. Appareil selon la revendication 5,
**caractérisé en ce que**
la cosse à ressort hélicoïdal (9) presse le corps de contact (5) contre le contact de la masse d'une carte imprimée.

7. Appareil selon la revendication 5 ou 6,
**caractérisé en ce que**
l'antenne interne est configurée comme une antenne planaire (1).

8. Appareil selon la revendication 7,
**caractérisé en ce que**
l'antenne planaire (1) repose sur un support d'antenne (15), qui présente une ouverture (16), dans laquelle le boîtier (3) de l'appareil de connexion par fiche (2) est fixé.

9. Appareil selon la revendication 7 ou 8,
**caractérisé en ce que**
l'antenne planaire (1) est soudée ou rivée à la prise femelle (4) de l'appareil de connexion par fiche (2).

10. Appareil selon la revendication 7, 8 ou 9,
**caractérisé en ce que**
la connexion de la masse (17) de l'antenne planaire (1) peut être raccordée à la masse par un ressort de contact de masse (18) maintenu par une fente (19) du support d'antenne (15).

11. Appareil selon l'une des revendications précédentes,
**caractérisé en ce qu'**
au moins deux crochets-mousquetons (20) sont prévus sur le support d'antenne (15).

12. Appareil selon l'une des revendications précédentes,
**caractérisé en ce que**
le support d'antenne (15) avec l'antenne planaire (1) et l'appareil de connexion par fiche (2) est inclus dans un téléphone sans fil.

13. Appareil selon la revendication 12,
**caractérisé en ce que**
le connecteur coaxial d'une antenne de véhicule automobile peut être enfiché dans la prise femelle (4) de l'appareil de connexion par fiche (2).
